# EUROPÄISCHE PATENTSCHRIFT

(11) **EP 1 546 002 B1**
(45) Veröffentlichungstag und Bekanntmachung des Hinweises auf die Patenterteilung: **17.05.2006**
(21) Anmeldenummer: 03798915.9
(22) Anmeldetag: 22.09.2003
(51) Int. Cl.: B65D 51/28, B65D 81/32

(54) **ZWEIKOMPONENTEN-VERPACKUNGSEINHEIT**
TWO-COMPONENT PACKAGING UNIT
UNITE DE CONDITIONNEMENT A DEUX COMPOSANTS

(30) Priorität: 26.09.2002 DE 10245172
(43) Veröffentlichungstag der Anmeldung: 29.06.2005
(73) Patentinhaber: Boehringer Ingelheim International GmbH, 55216 Ingelheim am Rhein (DE)
(72) Erfinder: OSWALD, Klaus, 64560 Riedstadt (DE)
(86) Internationale Anmeldenummer: PCT/EP2003/010497
(87) Internationale Veröffentlichungsnummer: WO 2004/031047

(56) Entgegenhaltungen:
- EP-A- 1 186 548
- DE-U- 8 624 484
- FR-A- 2 153 767
- FR-A- 2 729 372

## Beschreibung

Die Erfindung betrifft eine Verpackungseinheit für zwei getrennt voneinander aufzubewahrende, vor Gebrauch zu mischende Substanzen, insbesondere für eine flüssige und eine pulverförmige Substanz. Die Erfindung umfasst dabei einen ersten Behälter und einen zweiten Behälter, der beweglich im Hals des ersten Behälters aufgehängt ist. Der zweite Behälter wird durch Zuschrauben der Verschlusskappe des ersten Behälters bewegt und dabei geöffnet (EP 1 186 548 A).

Insbesondere umfasst die vorliegende Erfindung
- einen ersten flaschenartigen Behälter mit einem Schulterbereich und einem halsartig eingezogenen Öffnungsbereich für die flüssige Substanz,
- einen zweiten, in dem halsartig eingezogenen Öffnungsbereich des ersten Behälters angeordneten Behälter für die pulverförmige Substanz und
- eine den Öffnungsbereich übergreifenden Verschlusskappe.

Derartige Verpackungseinheiten werden benötigt, um Substanzen, die gemischt nur kurzfristig haltbar sind zwischen dem Zeitpunkt der Herstellung und der Benutzung durch den Endverbraucher über einen längeren Zeitraum entsprechend dem vorgegebenen Mischungsverhältnis portioniert getrennt halten zu können. In dieser Form sind die Einzelsubstanzen ausreichend lange haltbar, so dass übliche Transport- und Lagerzeiten unproblematisch sind. Ggf. müssen -wie bei vielen anderen Produkten- Verfallsdaten beachtet werden.

Bei pharmazeutischen Produkten wird der Endverbraucher bei Verwendung derartiger Verpackungseinheiten in die Lage versetzt, die Mischungen selbst unmittelbar vor Gebrauch herzustellen, so dass er vom Apotheker unabhängig ist, der ihm anderenfalls die Präparate für eine oder eine geringe Zahl von Anwendungen mischen müsste. Verpackungseinheiten dieser Art sind u. a. aus den europäischen Patentanmeldungen 0 093 090, 0 344 849, 0 577 200 und 0 599 189 bekannt geworden. In allen Fällen wird der Boden des in den Öffnungsbereich des ersten Behälters eingesetzten zweiten Behälters durch Betätigung der Verschlusskappe mittels eines scharfen Gegenstandes wenigstens teilweise herausgetrennt, so dass das Pulver des zweiten Behälters in die Flüssigkeit des ersten Behälters eingebracht und die Substanzen gemischt werden können. Die translatorische Bewegung des scharfen Gegenstandes in Richtung auf den Boden des zweiten Behälters und durch diesen hindurch wird durch eine translatorische oder drehende Bewegung der Verschlusskappe bewirkt, nachdem ein Sicherungsring entfernt ist, der eine ungewollte Bewegung der Verschlusskappe und damit eine unbeabsichtigte Öffnung des zweiten Behälters verhindert.

Die bekannten Verpackungseinheiten haben den Nachteil, dass die Öffnung des zweiten Behälters nur über eine materialzerstörende Betätigung der Verschlusskappe möglich ist, wobei stets die Gefahr besteht, dass kleinere Bruchstücke entstehen, die vom zweiten Behälter und/oder Deckel abgetrennt werden und in die Mischung fallen. Selbst wenn die Einnahme derartiger Bruchstücke für den Endverbraucher gesundheitlich unbedenklich ist, werden sie von ihm als unangenehm und störend empfunden.

Ein anderer Nachteil liegt darin, dass bei einigen Ausführungsformen der herausgetrennte Boden über eine Brücke mit dem zweiten Behälter verbunden bleibt. In diesen Fällen kann es beim Ausgießen von Flüssigkeit dazu kommen, dass der Boden wieder zurück in den Flaschenhals bewegt wird und diesen verschließt.

Ein weiterer Nachteil der bekannten Verpackungseinheit besteht darin, dass die Verschlusskappe gleichzeitig als Verschluss für den zweiten Behälter und den ersten Behälter dient. Das Befüllen der Verpackungseinheiten mit Flüssigkeit und Pulver muss daher unmittelbar aufeinander folgend vorgenommen werden. Die zweiten Behälter sind nicht örtlich und zeitlich getrennt vom ersten Behälter füllbar, weil sie nicht selbständig verschließbar und als getrenntes Produkt transportierbar und lagerbar sind.

Schließlich sind einige der bekannten Verpackungseinheiten nur zur Herstellung einer einzigen Mischungsportion geeignet, weil die Verschlusskappe nach dem Entfernen des Sicherungsrings nicht für ein zuverlässiges Widerverschließen des ersten Behälters ausgelegt ist. Derartige Verpackungseinheiten sind wesentlich unwirtschaftlicher als solche, mit denen Mischungsmengen hergestellt werden können, die eine dem Haltbarkeitszeitraum der Mischung entsprechende Anzahl von Einzelportionen umfassen.

Der Erfindung liegt die Aufgabe zugrunde, die genannten Nachteile der bekannten Verpackungseinheiten zu vermeiden und ein Alternative vorzuschlagen, die kostengünstig herstellbar ist und die vom Endverbraucher problemlos gehandhabt werden kann.

Zur Lösung dieser Aufgabe wird eine Verpackungseinheit der eingangs genannten Art geschaffen, die folgende Teilelemente aufweist:
- einem ersten, flaschenartigen Behälter (1) - bevorzugt für eine flüssige Komponente - mit einem Bauchbereich, einem Schulterbereich (2) und einem Flaschenhals mit Öffnungsbereich (3), wobei optional zwischen Öffnungsbereich (3) und der dem Schulterbereich zugewandten Seite eine bevorzugt ringförmige und/oder zylindrische Engstelle (7) ausgebildet ist und
- einem zweiten, in dem Flaschenhals (7) des Behälters angeordneten Behälter (4) für die pulverförmige Substanz und
- einer den Öffnungsbereich übergreifenden Verschlusskappe (5)
wobei
- der Öffnungsbereich (3) endseitig, auf seiner Außenseite ein Schraubgewinde (6) aufweist,
- der zweite Behälter (4) ein nach unten geschlossenen topfartigen Unterteil (8) umfasst, dessen größter Außendurchmesser kleiner ist als der Innendurchmesser der Engstelle und einen daran anschließenden nach oben offenen oberen Bereich, der ggf. ein Mittel- und ein Oberteil aufweist,
- der Außendurchmesser des zweiten Behälters (4) in seinem oberen Bereich wenigstens einen Bereich aufweist, der annähernd genauso groß oder größer ist wie der Innendurchmesser der Engstelle (7), und der sich im erstmalig geschlossen Zustand der Verpackungseinheit unterhalb oder bevorzugt innerhalb der Engstelle befindet und
- der obere Teil des zweite Behälter durch einen in die Öffnung des oberen Teils einsteckbaren und vollständig davon wieder lösbaren, napfartigen Deckel verschlossen ist, der kraftschlüssig mit der Innenseite der Verschlusskappe verbunden werden kann oder integraler Bestandteil derselben ist.

Diese Ausgestaltungen erlauben es, dass der zweite Behälter mit seinem wulstartig verdickten Mittelteil bzw. von der Stelle seines größten Außendurchmessers kraftschlüssig in der zylindrischen Engstelle des ersten Behälters gehalten wird. Durch Drehen der Verschlusskappe in den ersten Behälter hinein wird er in den Bauchbereich des ersten Behälters verschoben und dabei geöffnet.

Optional kann der obere Bereich des zweiten Behälters einen Bereich aufweisen, dessen Durchmesser kleiner ist als der kleinste Innendurchmesser des Flaschenhalses des ersten Behälters, wobei die Höhe dieses Bereichs bevorzugt größer ist als die Höhe der Engstelle.

Im Rahmen der vorliegenden Erfindungsbeschreibung wird unter einem *"annähernd genauso großen Außendurchmesser des zweiten Behälters wie der Innendurchmesser der Engstelle"* verstanden, dass der zweite Behälter an der Stelle dieses Außendurchmessers mit der Engstelle steckschlüssig verbunden werden kann. Dabei ist die Verbindung bevorzugt gegenüber Feuchtigkeit oder einer Flüssigkeit wie Wasser dicht.

Der erste Behälter weist einem Bauchbereich auf, nach oben daran anschließend einen sich verjüngenden Schulterbereich und daran anschließend einen Flaschenhals. Der Flaschenhals hat bevorzugt einen kleineren Inndurchmesser als der Inndurchmesser des Bauchbereichs. Der Flaschenhals selbst bildet eine Engstelle oder in dem Falschenhals ist eine Engstelle ausgebildet.

Die Engstelle auf der Innenseite des Flaschenhalses des ersten Behälters kann am Öffnungsbereich ausgebildet sein, z.B. in Form einer umlaufenden nach Innen gerichteten Kante, sie kann unmittelbar oberhalb des Schulterbereichs ausgebildet sein oder dazwischen. Bevorzugt liegt sie unmittelbar oberhalb des Schulterbereichs.
Die Engstelle kann als Kante, verdickter Bereich oder Einschnürung ausgebildet sein. Die Engstelle ist bevorzugt als peripher um den Flaschenhals umlaufender Ring ausgebildet. Sie kann aber auch in Form von ein oder mehreren punktuellen Erhebungen, Kanten mit Aussparungen etc. ausgebildet sein.

Die Engstelle hat die Aufgabe, den zweiten Behälter steckschlüssig im Flaschenhals zu halten. Bevorzugt ist eine ringförmige, peripher umlaufende Engstelle, besonders bevorzugt eine, die dergestalt ist, dass sie eine gegenüber dem zweiten Behälter vollständig abdichtende Funktion ausüben kann. Sie kann in Bezug auf den zweiten Behälter auch als Presspassung ausgebildet sein.

In einigen Ausführungsformen kann die Oberkante der Engstelle die Aufgabe haben, die Bewegung des zweiten Behälters nach unten zu begrenzen. In solchen Fällen sind am zweiten Behälter Mittel angebracht, die sich an die Oberkante anlegen können.

In alternativen Ausführungsformen weist der Flaschenhals keine zusätzliche Engstelle auf, sondern der Flaschenhals selbst übernimmt die Funktion derselben (als Engstelle fungierender Flaschenhals), insbesondere die Funktion einer Dichtstelle. Die Funktion der Oberkante der Engstelle übernimmt dann die Oberkante des Flaschenhalses. In solchen Fällen ist ein Flaschenhals mit geringer Höhe vorteilhaft. Daher kann im Rahmen der vorliegenden Erfindung bei jeder Ausführungsform mit Engstelle prinzipiell dieselbe gegen einen als Engstelle fungierenden Flaschenhals ersetzt werden. Der Einfachheit halber wird im Rahmen dieser Beschreibung überwiegend von einem Flaschenhals mit Engstelle gesprochen. Soweit aus dem Kontext nicht anders ersichtlich steht der Begriff Engstelle dann auch für einen als Engstelle fungierenden Flaschenhals. Bevorzugt sind jedoch Ausführungsformen mit einer im Flaschenhals eigenständig ausgebildeten Engstelle.

Der zweite Behälter ist dergestalt, dass er sich beim erstmaligen Verschließen der Verpackungseinheit im Hals des ersten Behälters befindet, wo er steckschlüssig in der Engstelle des Flaschenhalses so sitzt, dass er einerseits fest sitzt, aber andererseits axial bewegt werden kann. Unter axial wird die Richtung verstanden, die der Längsachse des ersten Behälters von der Öffnung des Flaschenhalses bis zum Bodenbereich des Bauchbereichs entspricht.

Der zweite Behälter weist ein topfartiges Unterteil auf, das im erstmalig geschlossen Zustand der Verpackungseinheit zum Bauchbereich des ersten Behälters hin orientiert ist. Daran schliesst sich nach oben ein nach oben hin offener oberer Bereich an. Dieser obere Bereich kann ein Mittelteil und ein Oberteil aufweisen, wobei das Mittelteil das Unterteil mit dem Oberteil verbindet.

Der zweite Behälter weist bevorzugt oberhalb des Unterteils einen wulstartig verdickten Bereich auf, welcher den größten Außendurchmesser des zweiten Behälters bildet. Dieser Außendurchmesser ist annähernd so groß wie der Innendurchmesser der Engstelle. Dieser verdickte Bereich kann auch am Oberteil des oberen Bereichs des zweiten Behälters ausgebildet sein. Dadurch kann der zweite Behälter zusammen mit der Engstelle den Flaschenhals des ersten Behälters abdichtend verschließen. Daher ist dieser verdickende Teil bevorzugt ringförmig um den Außenmantel des zweiten Behälters herum ausgebildet. Dabei bilden dieser Bereich und die Engstelle des ersten Behälters die Dichtstelle. Diese Dichtstelle dichtet das Innere des ersten Behälters gegenüber der Außenumgebung ab.

Die Innendurchmesser des Unterteils und des oberen Bereichs des zweiten Behälters können sich in analoger Weise unterscheiden oder sie sind gleich groß.

Der Außendurchmesser des Unterteils und der Außendurchmesser des oberen Bereichs des zweiten Behälters können dabei abgesehen von dem verdickten Anteil gleich groß sein. Diese Außendurchmesser des zweiten Behälters können kleiner sein als der Innendurchmesser der Engstelle, so dass sich der zweite Behälter im Flaschenhals des ersten Behälters leichter axial bewegen lässt.

Gegebenenfalls kann das zylindrische Oberteil zwei oder mehr sich axial von oben bis zum Mittelteil erstreckenden Ausnehmungen aufweisen.

Das Oberteil wird von einem napfartigen Deckel verschlossen. Dieser sitzt fest auf oder in dem Oberteil. In Ausführungsformen, in denen das Oberteil Ausnehmungen aufweist, reicht der Deckel von oben bis in das Mittelteil des zweiten Behälters, so dass der zweite Behälter fest verschlossen ist.

Der Deckel wird in den zweiten Behälter eingeklemmt.

Ferner kann der Deckel flanschartige Fortsätze aufweisen, die so ausgebildet sind, dass sie im geschlossen Zustand des zweiten Behälters die oben angesprochenen Ausnehmungen im Oberteil an ihrem bodenseitigen Ende durchgreifen und oberhalb der Engstelle des ersten Behälters liegen oder an deren Oberseite anliegen. D.h. in diesen Ausführungsformen sitzt der Deckel direkt auf dem Mittelteil, während sich das Oberteil des zweiten Behälters darüber erstreckt.

Die Außenseite des napfartigen Deckels liegt abdichtend an der Innenseite des zweiten Behälters an, bevorzugt auf Höhe des Mittelteils.

Es hat sich gezeigt, dass beim Verschlussvorgang im Inneren des zweiten Behälters Druckunterschiede zu einer Aufwirbelung von Pulver führen kann. Eine solche Aufwirbelung kann reduziert werden, wenn der abdichtende Bereich des Deckels direkt unterhalb der flanschartigen Fortsätze ausgebildet ist und eine geringe Höhe besitzt. Besonders vorteilhaft sind Ausführungsformen, bei denen die Außenkontur des Deckels Aussparungen aufweist, die sich vom bodenseitigen Ende in Richtung des kopfseitigen Endes erstrecken, ohne dabei jedoch das kopfseitige Ende zu berühren. Dadurch wird am kopfseitigen Ende der Außenkontur des Deckels, d.h. dem Ende mit den flanschartigen Fortsätzen, ein ringförmiger, peripher umlaufender und vollständig abdichtender Bereich in Form eines Bandes gebildet. Darunter liegt ein Bereich dessen Außendurchmesser gleich dem des ersten Bereichs ist, der jedoch ein oder mehrere Aussparungen aufweist. Diese Aussparungen dienen kurzfristig als Luftauslassweg für Luft, die während des Verschlussvorgangs aus dem Inneren des zweiten Behälters verdrängt wird. Dieser untere mit Aussparungen versehene Bereich der Außenseite des napfartigen Deckels kann auch als Bereich mit geringerem Außendurchmesser beschrieben werden, auf dem Stege ausgebildet sind, die sich in axialer Richtung, also parallel zur Höhe des Deckels, vom Boden bis zur unteren Kante des abdichtenden Bereichs erstrecken. Ein die Stege peripher umlaufender Ring hätte dann den gleichen Innendurchmesser wie der Außendurchmessers des abdichtende Bereichs.
Der napfartige Deckel weist keinerlei Löcher auf, sondern verschließt den zweiten Behälter so, dass ein Materialaustausch zwischen Innen und Außen nicht möglich ist.

Der abdichtende Bereich des Deckels und der abdichtende Bereich des Innenmantels des zweiten Behälters können komplementär zueinander ausgebildete Rastmittel aufweisen, z.B. in Form einer ringförmig, peripher umlaufenden Nut und Feder.

Auf der Außenseite des Bodens des zweiten Behälters können Flügel angeordnet sein, die verhindern, dass der zweite Behälter beim Entleeren des ersten Behälters dessen Öffnungsbereich oder Hals unbeabsichtigt verschließt.
Diese Flügel sind als Flächen mit geringer Dicke ausgebildet. Sie können z.B. als Viereck, Dreieck mit scharfen oder abgerundeten Ecken ausgebildet sein. Die Seitenkanten und/oder die Flächen können gerade, konvex oder konkav gekrümmt oder wellenförmig ausgebildet sein.

Seitlich ragen die Flügel nicht über den Mantelbereich des zweiten Behälters, mit dem größtem Außendurchmesser hinaus, bevorzugt ragen sie seitlich nicht über den Mantelbereich mit dem geringsten Außendurchmesser hinaus. Sie können einzeln oder paarweise ausgebildet sein. Bevorzugt ist ein Paar oder sind zwei sich rechtwinkelig zueinander stehende Paare ausgebildet.

Die Verschlusskappe ist so ausgebildet, dass sie einen Außenzylinder mit Innen-Schraubgewinde und einen daran einstückig angeformten Innenzylinder mit geschlossenem Bodenbereich umfasst. Der Innenzylinder greift in den Öffnungsbereich des ersten Behälters ein und liegt am oberen Ende des zylindrischen Oberteils des zweiten Behälters an.

Diese Ausgestaltungen erlauben es, dass der zweite Behälter mit seinem wulstartig verdickten Mittelteil bzw. von der Stelle seines größten Außendurchmessers kraftschlüssig in der zylindrischen Engstelle des ersten Behälters gehalten wird. Durch Drehen der Verschlusskappe in den ersten Behälter hinein wird der zweite Behälter in den Bauchbereich des ersten Behälters verschoben. Während dieser Bewegung, bleibt der Deckel durch seine flanschartigen Fortsätze an der Engstelle des ersten Behälters hängen, so dass der Deckel aus der Klemm- und Schließposition gelöst wird. Dadurch wird der zweite Behälter geöffnet. In einer Ausführungsform kann nun der geöffnete zweite Behälter in den Bauch des ersten Behälters fallen. Damit wird die Substanz des zweiten Behälters zur Mischung mit der Substanz des ersten Behälters freigegeben.

Bei der Abwärtsbewegung der Verschlusskappe in Richtung des zweiten Behälters schiebt der Innenzylinder der Verschlusskappe den zweiten Behälter durch die Engstelle oder den als Engstelle fungierenden Flaschenhals. Am Innenzylinder der Verschlusskappe kann ein zylindrischer Fortsatz ausgebildet sein, der bei der Abwärtsbewegung der Verschlusskappe in den napfartigen Bereich des Deckels des zweiten Behälters von oben kraftschlüssig eingreift. Wird dann der Verschlussdeckel aufgedreht und vom ersten Behälter entfernt, nimmt dieser den napfartigen Deckel des zweiten Behälters mit.

In speziellen Ausführungsformen, weisen der zylindrische Fortsatz an seiner Außenseite und der napfartige Deckel an seiner Innenseite komplementäre Rastmittel auf, z.B. in Form einer umlaufenden Nut und Feder oder die entsprechend beiden Komponenten von Druckknöpfen und dergleichen. Dabei können der nutartige periphere Ring oder die nutartige Ausnehmung an der Innenseite des napfartigen Teils des Deckels und das dazu komplementäre Rastmittel an der Außenseite des zylindrischen Fortsatzes ausgebildet sein oder umgekehrt. Diese Rastmittel erleichtern die kraftschlüssige Mitnahme des Deckels des zweiten Behälters durch die Verschlusskappe, wenn deren zylindrischer Fortsatz sich in die napfartig nach unten gebogenen Decke des Deckels hineinschiebt.

In einigen Ausführungsformen schließt das Oberteil des zweiten Behälters mit einem oder mehreren flanschartigen Fortsätzen ab, die wie die Fortsätze des napfartigen Deckels nach außen weisen. Im Fall von mehreren flanschartigen Fortsätzen des Oberteils des zweiten Behälters sind diese durch die vorerwähnten Ausnehmungen voneinander getrennt. Es kann aber auch nur ein einziger peripher umlaufender Fortsatz oder Flansch ausgebildet sein. Die Ausnehmungen durchdringen dann diesen peripher umlaufenden Flansch. Wird nun der Behälter abwärts bewegt, passiert das abdichtende Mittelteil wiederum die Engstelle. Der zweite Behälter fällt jetzt jedoch nicht mehr in den ersten Behälter hinein, sondern wird durch seine Fortsätze oder dem Flansch von der Oberseite der Engstelle gehalten. In diese Ausführungsformen kommen dann die Ausnehmungen im Oberteil des zweiten Behälters zum Einsatz. Sie sind so hoch, dass sie den unteren Bereich des zweiten Behälters, der die Engstelle passiert hat, zu dem Bereich des zweiten Behälters, der die Engstelle noch nicht passiert hat überbrücken. D.h. die Ausnehmungen sind höher als die Höhe der Engstelle. Dadurch wird gewährleistet, dass in dieser Position das Innere des ersten Behälters mit der Außenumgebung kommunizieren kann, nachdem der Deckel und die Verschlusskappe entfernt worden sind. Der Kommunikationsweg führt dabei vom Inneren des ersten Behälters an der Außenseite des Unterteils und des Mittelteils des zweiten Behälters entlang durch die Ausnehmungen in den Öffnungsbereich des ersten Behälters. Damit dieser Kommunikationsweg auch dann ungestört erhalten bleibt, wenn der erste Behälter bewegt wird, z.B. gekippt wird, ist es vorteilhaft, wenn zumindest der obere Bereich der Außenseite des Oberteils des zweiten Behälters einen ähnlich großen Außendurchmesser aufweist, wie dessen Mittelbereich. Hier kann z.B. eine zweite wulstartige Verdickung ausgebildet sein. Denn in diesem Fall wird der zweite Behälter in der geöffneten Endposition von diesem Bereich kraftschlüssig im Öffnungsbereich gehalten, so dass er seine Position relativ zum ersten Behälter nicht verändert, wenn der erste Behälter bewegt wird. Dabei können der Bereich des Oberteils mit größerem Außendurchmesser und der Bereich des Mittelbereichs, der ebenfalls einen größeren Außendurchmesser wie die übrigen Bereiche des zweiten Behälters aufweist, durch einen Bereich mit geringeren Außendurchmessers getrennt sein. Die beiden Bereich können auch bei gleich bleibenden Außendurchmesser ineinander übergehen. Die letzte Variante erfordert jedoch eine durchgehend größeren Kraftaufwand, um den zweiten Behälter durch die Engstelle des ersten Behälters durchzuschieben, als die zu erst genannte Variante.

Bei Ausführungsformen mit einem Flansch oder mehreren Fortsätzen am Kopfende des Oberteils des zweiten Behälters, bei denen der Behälter in seiner Endposition kraftschlüssig im Flaschenhals gehalten wird, ist es nicht zwingend, dass der Deckel Fortsätze aufweist, durch die er gehalten wird. In diesem Fall ist es ausreichend, wenn die Kraft, die nötig ist, damit der Deckel kraftschlüssig vom zylindrischen Fortsatz der Verschlusskappe aufgenommen wird, geringer ist, als die Kraft die nötig ist, um den Behälter kraftschlüssig in seine Endposition zu schieben. Auch muss die Kraft die nötig ist, um den Deckel zu öffnen geringer sein als die Kraft, die nötig ist, um den Behälter aus seiner Endposition zu bewegen.
In diesem Fall kann zuerst der Deckel bei der Abwärtsbewegung der Verschlusskappe in deren zylindrischen Fortsatz kraftschlüssig einrasten bevor der Behälter in die Endposition geschoben wird. Wird die Verschlusskappe geöffnet, nimmt sie den Deckel mit, ohne den Behälter aus seiner Endposition zu lösen, da die kraftschlüssige Verbindung zwischen Deckel und zweitem Behälter geringer ist, als diejenige zwischen dem zweiten Behälter und dem ersten Behälter. Bei derartigen Ausführungsformen, bei denen der zweite Behälter im Flaschenhals verbleiben soll, also an seinem oberen Ende einen Flansch oder Fortsätze trägt, kann der Deckel auch erst dann in den zylindrischen Fortsatz einrasten, wenn die Endposition des zweiten Behälters erreicht ist. In diesen Fällen, weist der Deckel bevorzugt auf der Innenseite seines napfartigen Oberteils Rastnasen auf, die in die entsprechenden Nute auf der Außenseite des Zylindrischen Fortsatzes eingreifen oder *vice versa*.

In einer weiteren Ausführungsform, weist der zweite Behälter auf der Außenseite seines Unterteils zusätzlich oder anstelle des Wulstes oder dem peripher umlaufenden als Dichtung fungierenden Bereich mit dem größten Außendurchmesser, wenigstens ein Widerhaken-ähnliches Mittel auf. Dieses ist dergestalt, dass der zweite Behälter nur von einer Richtung aus von oben durch die Engstelle des ersten Behälters geschoben werden kann, nämlich mit dem Unterteil zuerst. Bevorzugt ist dieses Rastmittel in Form eines Keils ausgebildet, dessen sich verjüngende Seite nach unten, zum Boden des Behälters erstreckt und dessen obere Seite als Kante ausgebildet ist, die senkrecht oder annähernd senkrecht auf dem Mantels des zweiten Behälters steht.

Der Deckel selbst kann in diesem Fall mit seiner Oberseite kraftschlüssig in den zylindrischen Fortsatz der Verschlusskappe eingreifen, oder die Verschlusskappe selbst bildet den zylindrische Deckel. Letzteres ist bevorzugt.
Das Mittelteil und Oberteil des zweiten Behälters ein einziges Element sein mit z.B. glattem Außenmantel. Der Außendurchmesser des Mittelteils und/oder des Oberteils des zweiten Behälters ist kleiner als der Innendurchmesser der Engstelle, so dass dieser Teil des zweiten Behälters ohne Reibung die Engstelle passieren kann. Bevorzugt ist die Höhe des zweiten Behälters von der Oberkante des Widerhaken-ähnlichen Mittels bis zur Oberkante des Behälterhalses des zweiten Behälters kleiner als die Höhe von der Unterkante der Engstelle bis zur Oberkante des Behälterhalses des ersten Behälters. Besonders bevorzugt ist die Höhe von der Oberkante des Widerhaken-ähnlichen Mittels bis zur Oberkante des Behälterhalses des zweiten Behälters plus die Höhe des Bereichs, in den der Deckel des zweiten Behälters oder der abdichtende Bereich des zylindrischen Fortsatzes der Verschlusskappe hineinragt, kleiner als die Höhe von der Unterkante der Engstelle bis zur Oberkante des Behälterhalses des ersten Behälters.
Bei dieser Ausführungsform wird die Verpackungseinheit dadurch fertig gestellt, dass zunächst der zweite Behälter mit der Substanz zum Aufbewahren beladen wird und anschließend wird er mit dem Deckel oder über den zylindrischen Fortsatz der Verschlusskappe verschlossen. Dann wird der zweite Behälter mit seiner Unterseite voran durch die Engstelle geschoben, wie bei den anderen Ausführungsformen beschrieben. Dabei muss die Kraft zum Durchschieben des Widerhaken-ähnlichen Mittels gegenüber der Engstelle überwunden werden. Anschließend wird die Verschlusskappe fest aufgeschraubt.

Wird nun die Verschlusskappe geöffnet, wird der zweite Behälter von deren Bewegung über die kraftschlüssige Verbindung seines Deckel oder unmittelbar durch die Verschlusskappe solange nach oben mitgenommen bis das Widerhaken-ähnliche Mittel des Unterteils von unten an der Engstelle hängen bleibt. Bei weiterer Öffnungsbewegung der Verschlusskappe löst sich deren Verbindung zum zweiten Behälters (bei Ausführungsformen mit separatem Deckel unter dessen Mitnahme) und der zweite Behälter fällt in den ersten Behälter hinein.

Die erfindungsgemäße Verpackungseinheit unterscheidet sich unter anderem dadurch vorteilhaft von den vorbekannten Verpackungseinheiten, dass für den zweiten Behälter ein oben aufgesetzter, getrennt hergestellter Deckel vorgesehen sein kann, so dass der zweite Behälter örtlich und zeitlich separat abgefüllt und getrennt vom ersten Behälter gelagert und transportiert werden kann. Zur Herstellung der Mischung wird der Deckel zerstörungsfrei aus dem zweiten Behälter gelöst, so dass keine Bruchstücke des Deckel- oder Behältermaterials entstehen und in die Mischung gelangen können. Nach dem Verschieben des zweiten Behälters aus seiner ursprünglichen Position kann die Mischung problemlos portionsweise entnommen und die Verpackungseinheit zuverlässig verschlossen werden. Die vorgeschlagene Verpackungseinheit ist problemlos herstellbar und vom Endverbraucher einfach zu handhaben und zu benutzen. Bevorzugt dient die Erfindung zur Bereitstellung von pharmazeutischen Formulierungen wie z.B. Antibiotika oder Vitaminformulierungen und/oder für Formulierungen zur Nahrungsergänzung. In solchen Fällen kann im zweiten Behälter ein Pulver und im ersten Behälter eine Flüssigkeit gelagert werden.
Die erfindungsgemäße Verpackungsform hat den weiteren Vorteil, dass das Innere des zweiten Behälter trocken gelagert werden kann und auch eine Diffusion von Flüssigkeit aus dem Inneren des ersten Behälters durch Nahtstellen in das Innere des zweiten Behälters nicht möglich ist. Zudem verschließt der zweiten Behälter das Innere des ersten Behälters schlüssig und dicht gegenüber Wasserdampf der ggf. entlang dem Schraubengewinde der Verschlusskappe in das Innere der Verschlusskappe eindringen kann und *vice versa.* Weitere Vorteile und Ausgestaltungen des Erfindungsgedankens sind in den Unteransprüchen beschrieben. Einzelheiten werden anhand der in den Figuren dargestellten Ausführungsbeispiele näher erläutert. Es zeigen:
- Figur 1: Eine erste Ausführungsform der erfindungsgemäßen Verpackungseinheit im Längsschnitt
- Figur 2: Eine zweite Ausführungsform der erfindungsgemäßen Verpackungseinheit im Längsschnitt.
- Figur 3: eine Explosionszeichnung der Ausführungsform nach Figur 1.
- Figur 4: eine Darstellung der Verschlusskappe von unten.
- Figur 5: eine Darstellung einer Ausführungsform nach Figur 2 mit einem peripher umlaufenden Flansch am Oberteil des zweiten Behälters im Querschnitt.

In beiden Figuren 1 und 2 sind mit a und b die Positionen des zweiten Behälters relativ zum ersten Behälter jeweils vor und nach dem Einleiten des Mischungsvorgangs dargestellt.

Die in Figur 1 dargestellte Verpackungseinheit umfasst insgesamt fünf separat herzustellende Bauteile. Der erste flaschenartige Behälter 1 hat einen Schulterbereich 2 und einen halsartig eingezogenen Öffnungsbereich 3, der endseitig mit einem Schraubgewinde 6 versehen ist. Zwischen dem Schraubgewinde 6 und dem Schulterbereich 2 ist eine zylindrische Engstelle 7 ausgebildet, die zur kraftschlüssigen Befestigung des zweiten Behälters 4 dient. Der zweite Behälter besteht aus einem topfartigen Unterteil 8, einem wulstartig verdickten Mittelteil 9 und einem zylindrischen Oberteil 10 der mit zwei oder mehr sich axial erstreckenden Ausnehmungen 11 versehen ist. Zum Verschließen des zweiten Behälters 4 ist in diesen ein napfartiger Deckel 12 eingesetzt, dessen axiale Erstreckung größer ist als die des wulstartig verdickten Mittelteils 9 des zweiten Behälters, und der kraftschlüssig in das topfartige Unterteil 8 des zweiten Behälters 4 eingreift. Der napfartige Deckel 12 ist mit flanschartigen Fortsätzen 13 ausgestattet, mit denen er - die Ausnehmungen 11 des Oberteils 10 durchgreifend - an der Oberseite der Engstelle 7 anliegt. Am Boden des Unterteils sind zwei Paare von Flügeln in Form grau schraffierter Flächen dargestellt. Ein Paar steht senkrecht zum Beobachter.

Die Verschlusskappe 5 umfasst einen Außenzylinder 14 mit Innen-Schraubgewinde 15 und einen daran einstückig angeformten Innenzylinder 16 mit geschlossenem Bodenbereich 17. Der Innenzylinder 16 greift in den Öffnungsbereich 3 des ersten Behälters ein und liegt am oberen Ende des zylindrischen Oberteils 10 des zweiten Behälters 4 an. Der geschlossene Bodenbereich 17 der Verschlusskappe 5 weist einen zylindrischen Fortsatz 18 auf, der für den Eingriff in den napfartigen Deckel 12 dimensioniert ist.

Das fünfte Teil der dargestellten Verpackungseinheit ist ein Messbecher 21 zur Portionierung der Mischung durch den Endverbraucher, der zur Aufbewahrung in den Innenzylinder 16 der Verschlusskappe einklemmbar ist. Anstelle des Messbechers können in der Verpackungseinheit andere Dosierhilfen angebracht sein.

Zur Herstellung der Mischung wird die Verschlusskappe 5 aus der in der Figur 1 a dargestellten Position nach dem Entfernen eines üblichen, nicht dargestellten Sicherungsrings durch Drehen in Richtung Schulterbereich 2 des ersten Behälters 1 bewegt, wodurch der zweite Behälter 4 in Richtung auf das Innere des Behälters 1 verschoben und schließlich aus seiner Halterung in der Engstelle 7 gelöst wird. Er kann dann in den Behälter 1 fallen und beim Schütteln als Mischhilfe dienen.

Mit der translatorischen Bewegung der Verschlusskappe 5 aus der Position in Figur 1 a in die Position der Figur 1 b wird außerdem der zylindrische Fortsatz 18 am Bodenbereich 17 in den napfartigen Deckel 12 eingedrückt, so dass der Deckel 12 zusammen mit der Verschlusskappe 5 vom Behälter 1 entfernt werden kann, wenn die Mischung ausgegossen werden soll. Da der napfartige Deckel mit seinen flanschartigen Fortsätzen an der Oberseite der Engstelle anliegt und da der zweite Behälter 4 sich axial erstreckende Ausnehmungen 11 aufweist, kann der Behälter 4 durch die Betätigung der Verschlusskappe 5 translatorisch verschoben und aus seiner kraftschlüssigen Halterung in der Engstelle 7 befreit werden, ohne dass der napfartige Deckel 12 diese Bewegung mitmachen muss. Er ist vielmehr relativ zum Behälter 1 translatorisch in seiner ursprünglichen Position fixiert, wodurch letztlich die Trennung zwischen dem Behälter 4 und dem Deckel 12 bewirkt wird.

Bei der Ausführungsform gemäß Figur 2 unterscheiden sich der flaschenartige Behälter 1, die Verschlusskappe 5 und der Messbecher 21 nicht von der Ausführungsform gemäß Figur 1. Insoweit wird auf eine Beschreibung zur Vermeidung von Wiederholungen verzichtet. Modifiziert wurde der zweite Behälter 4 und der napfartige Deckel 12. Das zylindrische Oberteil 10 des zweiten Behälters 4 ist wiederum mit sich axial erstreckenden Ausnehmungen versehen und der napfartige Deckel hat auch hier flanschartige Fortsätze 13 (nicht dargestellt), mit denen er die Ausnehmungen 11 durchgreifend an der Oberseite der Engstelle anliegt. Anders als bei der Ausführungsform gemäß Figur 1 ist das Oberteil 10 des zweiten Behälters 4 endseitig mit einem umlaufenden Flansch 19 und direkt unterhalb des Flansches 19 mit einer zweiten wulstartigen Verdickung 20 versehen. Die axiale Erstreckung des napfartigen Deckels 12 ist kleiner als bei der Ausführungsform gemäß Figur 1 und der Deckel greift auch nicht in das Unterteil 8 sondern in das Mittelteil 9 des Behälters 4 ein.

Bei einer translatorischen Bewegung der Verschlusskappe 5 in Richtung auf den Schulterbereich 2 des Behälters 1 wird der Behälter 4 aus seiner in Figur 2 a gezeigten Stellung in Richtung auf das Innere des Behälters 1 verschoben und aus seiner kraftflüssigen Halterung in der Engstelle 7 gelöst und schließlich in die in Figur 2 b dargestellt Position gebracht, in der der umlaufende Flansch 19 an der Oberseite der Engstelle 7 anliegt und der Behälter 4 mit seiner zweiten wulstartigen Verdickung 20 in der Engstelle 7 kraftschlüssig gehalten wird. Gleichzeitig greift wiederum der zylindrische Fortsatz 18 der Verschlusskappe 5 in den napfartigen Deckel 12 ein, wodurch dieser von der Verschlusskappe 5 klemmend gehalten wird und beim Abschrauben der Verschlusskappe 5 aus dem Öffnungsbereich 3 entfernt wird. Die sich axial erstreckenden Ausnehmungen 11 im Oberteil 10 des Behälters 4 sind länger als die Höhe der Engstelle 7. Dadurch wird bewirkt, dass die Ausnehmungen 11 in der in Figur 2b dargestellten Position das Innere des ersten Behälters mit der Öffnung desselben verbinden, d.h. die zuvor durch den wulstartigen Mittelteil des zweiten Behälters verschlossene Engstelle 7 öffnen und eine Kommunikation zwischen dem Innern des Behälters und der Außenumgebung ermöglich wird, sobald die Verschlusskappe mit vom am Fortsatz 18 festgehaltenen Deckel 12 abgeschraubt wird. Dadurch dienen bei dieser Ausführungsform die Ausnehmungen 11 nicht nur als Durchgriff für die flanschartigen Fortsätze 13 des Deckels 12 sondern - da der Behälter 4 in der Figur 2 b dargestellten Position im Behälter 1 verbleibt- als Ausgangsöffnungen für die Flüssigkeit im Inneren des Behälters. In der in Figur 2b dargestellten Position, d.h. nachdem die Verschlusskappe gegen den ersten Behälter gedreht worden ist, so dass damit der zweite Behälter geöffnet worden ist und bevor die Verschlusskappe entfernt wird, kann ein Pulver in dem zweiten Behälter durch Schütteln des ersten Behälters mit der Flüssigkeit im ersten Behälter über die Ausnehmungen 11 gemischt werden.

Nicht dargestellt sind Aussparungen im umlaufenden Flansch 19 für die in Figur 2 nicht sichtbaren flanschartigen Fortsetzungen des Deckels 13, damit sowohl die flanschartigen Fortsätze des Deckels wie auch der umlaufende Flansch 19 des Behälters 4 in einer Ebene an der Oberseite der Engestelle 7 des Behälters 1 anliegen können. Bei der zweiten Ausführungsform ist der Behälter 4 nicht freibeweglich im Behälter 1, so dass beim Mischen ggf. störende Geräusche vermieden werden.

Fig. 3 zeigt eine Ausführungsform nach Fig. 1 mit dem ersten Behälter 1 darüber dem zweiten Behälter 4 mit verdicktem Mittelteil 9, Oberteil 10 und Ausnehmungen 11 darüber den napfartigen Deckel 12 mit flanschartigen Fortsätzen 13, einem abdichtenden, peripher umlaufenden Bereich 22, Stegen 23 und Aussparungen 24. Darüber liegt die Verschlusskappe 5, in die die Messkappe 21 gesteckt werden kann.

Figur 4 zeigt die Verschlusskappe 5 von der Unterseite. Man erkennt den zylindrische Fortsatz 18, der kraftschlüssig in den napfartigen Deckel 12 eingreifen kann. In diesem Fall weist der zylindrische Fortsatz Aussparungen auf. Der Innenzylinder 16 am Fuß des zylindrischen Fortsatzes 18 ist der Bereich der Verschlusskappe 5, die den Behälter 9 an seinem oberen Bereich berühren kann und durch die Engstelle 7 schiebt.

Fig. 5 zeigt eine Ausführungsform nach Fig. 2 mit Aussparungen 11 im Oberteil 10 des zweiten Behälters 9. Das Behälteroberteil schliest mit einem peripher umlaufenden Flansch 19 ab, welcher von den Ausnehmungen 11 durchdrungen wird. Der napfartige Innenbereich des Deckels 25 ist gut erkennbar.

Die in Figur 3 dargestellte Explosionszeichnungen definiert auch die im Zusammenhang mit dieser Erfindungsbeschreibung verwendeten Begriffe "oben" und "unten". Die Richtung "nach oben" ist die entlang der Längsachse des Behälters definierte Richtung vom Behälterboden zum Messzylinder. Die Richtung "nach unten" ist die entsprechende Gegenrichtung. Aus diesen Richtungsangaben leiten sich für jedes der Einzelelemente entsprechend die Begriffe "oben" und "unten" her.
Die Begriffe "innen" und "außen" definieren sich analog: Die Innenseite ist jeweils die zur Mittelachse des Behälters weisende Seite. Die Außenseite entsprechend die von der Mittelachse wegweisende Seite eines Elements. Entsprechend definieren sich die Begriffe "innen" und "außen".

Der Begriff "Höhe" definiert sich als Längenangabe parallel zur von oben nach unten weisenden Mittelachse des Behälters.

## Patentansprüche

1. Verpackungseinheit in Form eines Behälter mit Verschlusskappe für zwei getrennt voneinander aufzubewahrende, vor Gebrauch zu mischende Substanzen, insbesondere für eine flüssige und eine pulverförmige Substanz, umfassend
- einen ersten, flaschenartigen Behälter (1) bevorzugt für eine flüssige Komponente mit einem Bauchbereich, einem Schulterbereich (2) und einem Flaschenhals, der eine Engstelle (7) darstellt oder in dem eine Engstelle ausgebildet ist,
- einen endseitigen Öffnungsbereich (3) am oberen Ende des Flaschenhalses, der endseitig, auf seiner Außenseite ein Schraubgewinde (6) aufweist,
- einen zweiten, in dem Flaschenhals (7) des Behälters angeordneten Behälter (4) für die pulverförmige Substanz und
- einer den Öffnungsbereich übergreifenden Verschlusskappe (5), wobei
- der zweite Behälter (4) ein nach unten geschlossenes topfartiges Unterteil (8) umfasst, dessen größter Außendurchmesser kleiner ist als der Innendurchmesser der Engstelle und
- einen daran anschließenden nach oben offenen oberen Bereich, der ggf. ein Mittel- und ein Oberteil aufweist,
**dadurch gekennzeichnet, dass**
- der zweite Behälter an seinem oberen Bereich wenigstens einen Bereich aufweist, dessen Außendurchmesser genauso groß oder größer ist wie der Innendurchmesser der Engstelle (7), dass
- sich dieser Bereich im erstmalig geschlossen Zustand der Verpackungseinheit bevorzugt innerhalb oder unterhalb der Engstelle befindet, dass
- der obere Teil des zweite Behälter durch einen in die Öffnung des oberen Teils einsteckbaren und vollständig davon wieder lösbaren, napfartigen oder zylindrischen Deckel verschlossen ist, der kraftschlüssig mit der Innenseite der Verschlusskappe verbunden werden kann oder integraler Bestandteil derselben ist, dass
- der zweite Behälter optional oberhalb des Bereichs mit einem Außendurchmesser, der genau so groß ist oder größer als der Innendurchmesser der Engstelle, einen zweiten Bereich von geringerem Außendurchmesser aufweist als der Innendurchmesser der Engstelle und dass
- die Höhe dieses Bereichs bevorzugt größer ist als die Höhe der Engstelle.

2. Verpackungseinheit nach Anspruch 1, **dadurch gekennzeichnet, dass** der Deckel (12) kein integraler Bestandteil der Verschlusskappe (5) ist.

3. Verpackungseinheit nach einem der Ansprüche 1 oder 2, **dadurch gekennzeichnet, dass** der zweite Behälter im Flaschenhals axial bewegt werden kann.

4. Verpackungseinheit nach einem der Ansprüche 1 bis 3, **dadurch gekennzeichnet, dass** der Flaschenhals die Engstelle darstellt und einen konstanten oder optional sich vom Öffnungsbereich (3) zum Schulterbereich stetig erweiternden Innendurchmesser hat.

5. Verpackungseinheit nach einem der Ansprüche 1 bis 4, **dadurch gekennzeichnet, dass** im Flaschenhals eine Engstelle (7) ausgebildet ist, die einen Innendurchmesser besitzt, der kleiner ist als der Innendurchmesser der anderen Bereiche des Innenmantels des Flaschenhalses.

6. Verpackungseinheit nach Anspruch 5, **dadurch gekennzeichnet, dass** die Engstelle (7) unmittelbar oberhalb des Schulterbereichs ausgebildet ist.

7. Verpackungseinheit nach Anspruch 5 oder 6, **dadurch gekennzeichnet, dass** die Engstelle (7) unmittelbar unterhalb des Öffnungsbereichs (3) ausgebildet ist.

8. Verpackungseinheit nach einem der Ansprüche 5 bis 7, **dadurch gekennzeichnet, dass** die Engstelle (7) als eine ringförmig peripher umlaufende, nach Innen gerichtete Erhebung mit Aussparungen auf dem Innenmantel des Flaschenhalses ausgebildet ist.

9. Verpackungseinheit nach einem der Ansprüche 1 bis 7, **dadurch gekennzeichnet, dass** die Engstelle (7) als ringförmige, peripher um den Innenmantel des Flaschenhalses umlaufende Erhebung ohne Aussparungen ausgebildet ist.

10. Verpackungseinheit nach einem der Ansprüche 1 bis 9, **dadurch gekennzeichnet, dass** sich der Bereich des oberen Bereichs des zweiten Behälters, dessen Außendurchmesser kleiner ist als der Innendurchmesser der Engstelle (7) im erstmalig geschlossen Zustand der Verpackungseinheit bevorzugt oberhalb der Engstelle (7) befindet und höher ist als die Höhe der Engstelle (7).

11. Verpackungseinheit nach einem der Ansprüche 1 bis 10, **dadurch gekennzeichnet, dass**
- der zweite Behälter (4) ein topfartiges Unterteil (8), ein Mittelteil (9) mit breiterem Außendurchmesser als das Unterteil und ein zylindrisches Oberteil (10) mit zwei oder mehr sich axial erstreckenden Ausnehmungen (11) umfasst, die nach oben zumindest auf der Innenseite des Oberteils (10) unbegrenzt sind,
- die Öffnung des zweiten Behälters (4) mit einem napfartigen oder zylindrischen Deckel (12) durch schlüssiges Einklemmen unterhalb der Ausnehmungen (11) verschlossen ist und der verbleibende Teil des zylindrischen Oberteils (10) den Deckel überragt, der Deckel auf seiner Oberseite eine napfartige Vertiefung aufweist und an dem Deckel flanschartige Fortsätze (13) ausgebildet sind, die die Ausnehmungen (11) des Oberteils (10) durchgreifen und an der Oberseite der Engstelle (7) anliegen oder darüber liegen,
- die Verschlusskappe (5) einen Außenzylinder (14) mit Innen-Schraubgewinde (15) und einen daran einstückig angeformten Innenzylinder (16) mit geschlossenem Bodenbereich (17) umfasst, der Innenzylinder (16) in den Öffnungsbereich (3) des ersten Behälters (1) eingreift und am oberen Ende des zylindrischen Oberteils (10) des zweiten Behälters (4) anliegt, und
- der zweite Behälter (4) mit seinem Mittelteil (9) kraftschlüssig in der zylindrischen Engstelle (7) des ersten Behälters (1) so gehalten wird, dass durch Drehen der Verschlusskappe (5) in den ersten Behälter (1) hinein der zweite Behälter (4) durch Druck des Innenzylinders (16) auf das oberen Ende des zylindrischen Oberteils (10) des zweiten Behälters in den ersten Behälter verschoben wird bis der Deckel (12) aus der Klemm- und Schließposition gelöst wird und die nun freigelegte Öffnung des zweiten Behälters (4) ggf. über die Ausnehmungen (11) mit dem Innenraum des ersten Behälters kommunizieren kann.

12. Verpackungseinheit einem der Ansprüche 1 bis 11, **dadurch gekennzeichnet, dass** der obere Bereich ein Mittelteil und ein Oberteil aufweist und das Oberteil (10) des zweiten Behälters wenigstens einen Bereich mit gleich großem oder größerem Au-Bendurchmesser aufweist als der des Mittelteils (9).

13. Verpackungseinheit einem der Ansprüche 1 bis 12, **dadurch gekennzeichnet, dass** am geschlossenen Bodenbereich (17) des Innenzylinders (16) der Verschlusskappe (5) ein zylindrischer Fortsatz (18) ausgebildet ist, der für den Eingriff in die napfartige Vertiefung des Deckels (12) dimensioniert ist, so dass dieser nach dem Ablösen von dem zweiten Behälter (4) von der Verschlusskappe (5) klemmend gehalten wird.

14. Verpackungseinheit nach einem der Ansprüche 1 bis 13, **dadurch gekennzeichnet, dass** der obere Bereich ein Mittelteil und ein Oberteil aufweist und die axiale Erstreckung des Deckels (12) größer ist als die axiale Erstreckung des wulstartig verdickten Mittelteils (9) bzw. der Engstelle (7) des ersten Behälters (1) und dass der Deckel (12) in das topfartige Unterteil (8) eingreift.

15. Verpackungseinheit nach einem der Ansprüche 1 bis 11 oder 13 bis 14, **dadurch gekennzeichnet, dass** der obere Bereich ein Mittelteil und ein Oberteil aufweist und das Oberteil (10) einen kleineren Außendurchmesser aufweist als der Innendurchmesser der Engstelle (7) des ersten Behälters (1), so dass er nach dem Lösen aus der Engstelle (7) in den ersten Behälter (1) fallen kann.

16. Verpackungseinheit nach einem der Ansprüche 1 bis 15, **dadurch gekennzeichnet, dass** der obere Bereich ein Mittelteil und ein Oberteil aufweist und die axiale Erstreckung des Deckels (4) genauso groß ist wie die axiale Erstreckung des wulstartig verdickten Mittelteils (9) und dass der Deckel (4) in das Mittelteil (9) eingreift.

17. Verpackungseinheit nach einem der Ansprüche 1 bis 14 und 16, **dadurch gekennzeichnet, dass** der obere Bereich ein Mittelteil und ein Oberteil aufweist und das Oberteil (10) endseitig einen nach Außen gerichteten umlaufenden Flansch (19) und auf der Außenseite, direkt unterhalb des Flansches (19) eine zweite wulstartige Verdickung (20) oder einen Außendurchmesser von der Größe des Außendurchmessers des Mittelteils (9) aufweist.

18. Verpackungseinheit nach Anspruch 17, **dadurch gekennzeichnet, dass** sich der zweite Behälter nach der axialen Verschiebung nach unten über den umlaufenden Flansch (19) auf der Oberseite der Engstelle (7) des ersten Behälters (1) abstützt und mittels der zweiten wulstartigen Verdickung (20) und/oder aufgrund seines Außendurchmessers in der Engstelle (7) des ersten Behälters (1) gehalten wird.

19. Verpackungseinheit nach einem der Ansprüche 17 oder 18, **dadurch gekennzeichnet, dass** sich die axial erstreckenden Ausnehmungen (11) im Oberteil (10) des zweiten Behälters (4) bis in den umlaufenden Flansch (19) erstrecken und dass im umlaufenden Flansch (19) noch Aussparungen für die flanschartigen Fortsätze des Deckels (13) vorgesehen sind.

20. Verpackungseinheit nach einem der Ansprüche 11 bis 19, **dadurch gekennzeichnet, dass** die axiale Länge der Ausnehmungen (11) im Oberteil (10) größer ist, als die axiale Höhe der zylindrischen Engstelle (7).

21. Verpackungseinheit nach eine der Ansprüche 1 bis 10, **dadurch gekennzeichnet, dass**
- der zweite Behälter (4) ein topfartiges Unterteil (8), ein Mittelteil (9) mit breiterem Außendurchmesser als das Unterteil und ein zylindrisches Oberteil (10) mit einer oder mehreren sich axial erstreckenden Ausnehmung(en) (11) und mit einem ringförmigen, peripher umlaufenden Flansch (17) oder wenigstens einem nach außen gerichteten Fortsatz (17) am oberen Ende umfasst, wobei zumindest der Bereich unterhalb des Flansches (17) oder des wenigstens einen Fortsatzes (17) eine Außendurchmesser aufweist, der wenigstens so groß ist wie der des Mittelteils und
- der zweite Behälter (4) mit einem napfartigen Deckel (12) durch schlüssiges Einklemmen dicht verschlossen ist,
- die Verschlusskappe (5) einen Außenzylinder (14) mit Innen-Schraubgewinde (15) und einem daran angeformten zylindrischen Fortsatz (18) umfasst, der zylindrischen Fortsatz (18) in den Öffnungsbereich (3) des ersten Behälters (1) eingreift und oberhalb des napfartig ausgebildeten Deckenbereichs des Deckels (12) anliegt, und
- der zweite Behälter (4) mit seinem Mittelteil (9) kraftschlüssig in der zylindrischen Engstelle (7) des ersten Behälters (1) so gehalten wird, dass durch Drehen der Verschlusskappe (5) in den ersten Behälter (1) hinein der zylindrischen Fortsatz (18) den zweite Behälter (4) durch Druck auf den Deckel (12) soweit verschiebt, bis der Flansch oder wenigstens eine Fortsatz (17) auf der Oberkante der Engstelle (7) aufliegt und der obere Außenbereich des Oberteils des zweiten Behälters kraftschlüssig mit der Engstelle (7) verbunden ist, wobei dabei auch der zylindrische Fortsatz (18) kraftschlüssig in das napfartige Oberteil des Deckels (12) eingreift, so dass nach Entfernen der Verschlusskappe der Deckel (12) von dem zylindrischen Fortsatz (18) mitgenommen wird und die nun freigelegte Öffnung des zweiten Behälters (4) ggf. über die Ausnehmungen (11) mit dem Innenraum des ersten Behälters kommunizieren kann.

22. Verpackungseinheit nach Anspruch 21, **dadurch gekennzeichnet, dass** die axiale Länge der Ausnehmungen (11) im Oberteil (10) größer ist, als die axiale Höhe der zylindrischen Engstelle (7).

23. Verpackungseinheit nach eine der Ansprüche 1 bis 10, **dadurch gekennzeichnet, dass**
- der zweite Behälter (4) ein topfartiges Unterteil (8) mit einem - bevorzugt nach unten abgeschrägten keilartigen - Widerhaken-ähnlichen Mittel umfasst, das sich im erstmalig geschlossenen Zustand der Verpackungseinheit unterhalb der Engstelle (7) befindet und das einen wenigstens geringfügig größeren Außendurchmesser als der Innendurchmesser der Engstelle (7) aufweist und einem zylindrischen Oberteil (10) dessen Außendurchmesser kleiner ist als der Innendurchmesser der Engstelle (7),
- der zweite Behälter durch einen lösbaren Deckel verschlossen ist, der kraftschlüssig mit der Innenseite der Verschlusskappe verbunden ist oder integraler Bestandteil derselben ist,
- so dass sich erstmalig geschlossen Zustand der Verpackungseinheit das Unterteil (8) des zweiten Behälters unterhalb der Engstelle (7) befindet und das Oberteil durch die Engstelle (7) mit der Verschlusskappe (5) verbunden ist.

24. Verpackungseinheit nach einem der Ansprüche 1 bis 23, **dadurch gekennzeichnet, dass** im Innenzylinder (16) der Verschlusskappe (5) eine Dosierhilfe, bevorzugt ein Messbecher (21) angeordnet und kraftschlüssig gehalten ist.

25. Verpackungseinheit nach einem der Ansprüche 1 bis 24, **dadurch gekennzeichnet, dass** in an sich bekannter Weise zwischen dem Außenzylinder (14) der Verschlusskappe (5) und dem Schulterbereich (2) des ersten Behälters (1) ein entfernbarer Sicherungsring oder dergleichen angeordnet ist.

26. Verpackungseinheit nach einem der Ansprüche 1 bis 25, **dadurch gekennzeichnet, dass** die Verpackungseinheit aus Kunststoff besteht, vorzugsweise lichtundurchlässigem Kunststoff.

27. Verpackungseinheit nach einem der Ansprüche 1 bis 26, **dadurch gekennzeichnet, dass** der erste und zweite Behälter (1, 4) sowie der Deckel (12) aus einem Kunststoff auf der Basis von Polyethylen, bevorzugt High-Density Polyethylen, bestehen.

28. Verpackungseinheit nach einem der Ansprüche 1 bis 27, **dadurch gekennzeichnet, dass** die Verschlusskappe (5) und der sich darin befindliche Messbecher (21) aus einem Kunststoff auf der Basis von Polypropylen bestehen.

29. Verpackungseinheit nach einem der vorangegangenen Ansprüche 1 bis 28, **dadurch gekennzeichnet, dass** der Deckel (12) oder gegebenenfalls der als Deckel dienende Bereich der Verschlusskappe (5) auf seiner die Dichtewirkung mit dem zweiten Behälter herbeiführenden Außenseite einen ringförmigen, peripher umlaufenden Dichtebereich (22) aufweist und axial darunter liegend einen Bereich, der wenigstens eine, axial ausgerichtete Aussparung (24) aufweist, die sich vom Boden des Deckels (12) bis zu dem peripher umlaufenden Dichtebereich (22) erstreckt.

30. Verpackungseinheit nach einem der vorangegangenen Ansprüche 1 bis 29, **dadurch gekennzeichnet, dass** axial unterhalb des ringförmigen, peripher umlaufenden Dichtebereich (22) axiale Stege (23) ausgebildet sind, die einen peripher umlaufenden Bereich gleichen Außendurchmessers definieren wie der Außendurchmesser des Dichtebereichs, wobei dieser Bereich zwischen den Stegen (23) axial ausgerichtete Aussparungen (24) aufweist, die sich vom Boden des Deckels (12) bis zu dem peripher umlaufenden Dichtebereich (22) erstrecken.

31. Verpackungseinheit nach Anspruch 30, **dadurch gekennzeichnet, dass** die axial ausgerichteten Aussparungen (24) breiter sind, als die dazwischen liegenden Stege (23).

32. Verpackungseinheit nach einem der vorangegangenen Ansprüche, **dadurch gekennzeichnet, dass** der peripher umlaufenden Dichtebereich (22) unterhalb der oberen Kante der die Dichtewirkung mit dem zweiten Behälter herbeiführenden Außenseite des Deckels (12) oder des als Deckel dienende Bereichs der Verschlusskappe (5) ausgebildet ist.

33. Verpackungseinheit nach einem der Ansprüche 23 bis 32, **dadurch gekennzeichnet, dass** der Deckel (12) integraler Bestandteil der Verschlusskappe (5) ist.

34. Verpackungseinheit nach einem der Ansprüche 23 bis 33, **dadurch gekennzeichnet, dass** der Außendurchmesser des zweiten Behälters oberhalb des Widerhaken-ähnlichen Mittels annähernd so groß ist, wie der Innendurchmesser der Engstelle (7), so dass der zweite Behälter im erstmalig geschlossenen Zustand der Verpackungseinheit an dieser Stelle in der Engstelle (7) eingeklemmt ist.

## Claims

1. Packaging unit in the form of a container with a closure cap for two substances to be stored separately from each other and mixed together before use, particularly a liquid and a powdered substance, comprising
a first bottle-like container (1), preferably for a liquid component, with a belly region, a shoulder region (2) and a bottle neck which constitutes a constriction (7) or in which a constriction is formed,
an end opening region (3) at the upper end of the bottle neck, which has a screw thread (6) at the end on its outside,
a second container (4) for the powdered substance, arranged in the bottle neck (7) of the container, and
a closure cap (5) covering the opening region, wherein
the second container (4) comprises a pot-shaped lower part (8) sealed at the bottom, the maximum external diameter of which is less than the internal diameter of the constriction, and
an adjacent upper region open at the top which optionally has a central and an upper part,
**characterised in that**
the second container in its upper region has at least one region the external diameter of which is the same size or greater than the internal diameter of the constriction (7), **in that**
this region is preferably located inside or below the constriction when the packaging unit is in its initially sealed state, **in that**
the upper part of the second container is closed off by a cup-like or cylindrical lid which can be inserted in the opening in the upper part and totally removed therefrom, and which can be frictionally connected to the interior of the closure cap or is an integral part thereof, **in that**
the second container optionally has, above the region with an external diameter which is the same size as or greater than the internal diameter of the constriction, a second region the external diameter of which is smaller than the internal diameter of the constriction and **in that**
the height of this region is preferably greater than the height of the constriction.

2. Packaging unit according to claim 1, **characterised in that** the lid (12) is not an integral part of the closure cap (5).

3. Packaging unit according to one of claims 1 or 2, **characterised in that** the second container can be moved axially in the bottle neck.

4. Packaging unit according to one of claims 1 to 3, **characterised in that** the bottle neck constitutes the constriction and has a constant internal diameter or optionally an internal diameter which widens continuously from the opening region (3) to the shoulder region.

5. Packaging unit according to one of claims 1 to 4, **characterised in that** in the bottle neck is formed a constriction (7) which has an internal diameter which is less than the internal diameter of the other regions of the inner surface of the bottle neck.

6. Packaging unit according to claim 5, **characterised in that** the constriction (7) is formed immediately above the shoulder region.

7. Packaging unit according to claim 5 or 6, **characterised in that** the constriction (7) is formed immediately below the opening region (3).

8. Packaging unit according to one of claims 5 to 7, **characterised in that** the constriction (7) is formed as an annular peripherally encircling, inwardly directed elevation with recesses on the inner surface of the bottle neck.

9. Packaging unit according to one of claims 1 to 7, **characterised in that** the constriction (7) is formed as an annular elevation running peripherally around the inner surface of the bottle neck without any recesses.

10. Packaging unit according to one of claims 1 to 9, **characterised in that** the region of the upper region of the second container, whose external diameter is less than the internal diameter of the constriction (7) in the originally closed state of the packaging unit is preferably above the constriction (7) and is higher than the height of the constriction (7).

11. Packaging unit according to one of claims 1 to 10, **characterised in that**
- the second container (4) comprises a pot-shaped lower part (8), a central part (9) with a greater external diameter than the lower part and a cylindrical upper part (10) with two or more axially extending recesses (11) which are upwardly unlimited, at least on the inside of the upper part (10),
- the opening of the second container (4) is closed off with a cup-like or cylindrical lid (12) by tight clamping underneath the recesses (11) and the remainder of the cylindrical upper part (10) projects over the lid, the lid has a cup-shaped depression on it upper side and flange-like projections (13) are formed on the lid, which pass through the recesses (11) in the upper part (10) and abut on the upper side of the constriction (7) or are located above it,
- the closure cap (5) comprises an outer cylinder (14) with an internal screw thread (15) and, integrally formed thereon, an inner cylinder (16) with a sealed base region (17), the inner cylinder-(16) engages in the opening region (3) of the first container (1) and abuts on the top end of the cylindrical upper part (10) of the second container (4), and
- the second container (4) is held in frictionally locking manner with its central part (9) in the cylindrical constriction (7) of the first container (1) in such a way that by rotating the closure cap (5) into the first container (1) the second container (4) is pushed by the pressure of the inner cylinder (16) onto the top end of the cylindrical upper part (10) of the second container into the first container until the lid (12) is released from the clamping and closing position and the now freed opening of the second container (4) can communicate with the interior of the first container possibly through the recesses (11).

12. Packaging unit according to one of claims 1 to 11, **characterised in that** the upper region has a central part and an upper part and the upper part (10) of the second container has at least one region whose external diameter is the same size or greater than that of the central part (9).

13. Packaging unit according to one of claims 1 to 12, **characterised in that** on the sealed base region (17) of the inner cylinder (16) of the closure cap (5) is formed a cylindrical projection (18) which is of a suitable size for engagement in the cup-like depression in the lid (12), so that after being released from the second container (4) this lid is held clamped by the closure cap (5).

14. Packaging unit according to one of claims 1 to 13, **characterised in that** the upper region has a central part and an upper part and the axial dimension of the lid (12) is greater than the axial dimension of the bead-like thickened central part (9) or of the constriction (7) of the first container (1) and **in that** the lid (12) engages in the pot-shaped lower part (8).

15. Packaging unit according to one of claims 1 to 11 or 13 to 14, **characterised in that** the upper region has a central part and an upper part and the upper part (10) has an external diameter which is less than the internal diameter of the constriction (7) of the first container (1), so that after being released from the constriction (7) it can drop into the first container (1).

16. Packaging unit according to one of claims 1 to 15, **characterised in that** the upper region has a central part and an upper part and the axial dimension of the lid (4) is equal to the axial dimension of the bead-like thickened central part (9) and **in that** the lid (4) engages in the central part (9).

17. Packaging unit according to one of claims 1 to 14 and 16, **characterised in that** the upper region has a central part and an upper part and the upper part (10) has at its end an outwardly directed encircling flange (19) and on the outside, directly underneath the flange (19), it has a second bead-like thickening (20) or an external diameter the same size as the external diameter of the central part (9).

18. Packaging unit according to claim 17, **characterised in that** after being moved axially downwards over the encircling flange (19) the second container rests on the upper side of the constriction (7) of the first container (1) and is held in the constriction (7) of the first container (1) by means of the second bead-like thickening (20) and/or by virtue of its external diameter.

19. Packaging unit according to one of claims 17 or 18, **characterised in that** the axially extending recesses (11) in the upper part (10) of the second container (4) extend right into the encircling flange (19) and recesses for the flange-like projections of the lid (13) are also provided in the encircling flange (19).

20. Packaging unit according to one of claims 11 to 19, **characterised in that** the axial length of the recesses (11) in the upper part (10) is greater than the axial height of the cylindrical constriction (7).

21. Packaging unit according to one of claims 1 to 10, **characterised in that**
- the second container (4) comprises a pot-shaped lower part (8), a central part (9) with a greater external diameter than the lower part and a cylindrical upper part (10) with one or more axially extending recesses (11) and with an annular, peripherally encircling flange (17) or at least one outwardly directed projection (17) at the top end, while at least the region underneath the flange (17) or the minimum of one projection (17) has an external diameter which is at least equal to that of the central part and
- the second container (4) is tightly sealed off with a cup-like lid (12) by tight clamping,
- the closure cap (5) comprises an outer cylinder (14) with an internal screw thread (15) and a cylindrical projection (18) formed thereon, the cylindrical projection (18) engages in the opening region (3) of the first container (1) and rests above the cup-shaped top region of the lid (12), and
- the second container (4) is frictionally secured with its central part (9) in the cylindrical constriction (7) of the first container (1) so that by rotating the closure cap (5) into the first container (1) the cylindrical projection (18) pushes the second container (4) by pressure on the lid (12) until the flange or minimum of one projection (17) rests on the top edge of the constriction (7) and the upper outer region of the upper part of the second container is frictionally connected to the constriction (7), while at the same time the cylindrical projection (18) also engages frictionally in the cup-shaped upper part of the lid (12) in such a way that after removal of the closure cap the lid (12) is moved along by the cylindrical projection (18) and the now exposed opening of the second container (4) can communicate with the interior of the first container, optionally via the recesses (11).

22. Packaging unit according to claim 21, **characterised in that** the axial length of the recesses (11) in the upper part (10) is greater than the axial height of the cylindrical constriction (7).

23. Packaging unit according to one of claims 1 to 10, **characterised in that**
- the second container (4) comprises a pot-shaped lower part (8) with a - preferably downwardly chamfered wedge-shaped - barb-like member which is situated underneath the constriction (7) in the initially sealed state of the packaging unit and which has an external diameter which is at least slightly greater than the internal diameter of the constriction (7), and a cylindrical upper part (10) the external diameter of which is less than the internal diameter of the constriction (7),
- the second container is sealed by a releasable lid which is frictionally connected to the inside of the closure cap or is an integral part thereof,
- so that in the initially sealed state of the packaging unit the lower part (8) of the second container is located underneath the constriction (7) and the upper part is connected to the closure cap (5) through the constriction (7).

24. Packaging unit according to one of claims 1 to 23, **characterised in that** in the inner cylinder (16) of the closure cap (5) is provided a metering aid, preferably a measuring cup (21), which is frictionally secured therein.

25. Packaging unit according to one of claims 1 to 24, **characterised in that** a removable safety ring or the like is provided in known manner between the outer cylinder (14) of the closure cap (5) and the shoulder region (2) of the first container (1).

26. Packaging unit according to one of claims 1 to 25, **characterised in that** the packaging unit is made of plastics, preferably non-transparent plastics.

27. Packaging unit according to one of claims 1 to 26, **characterised in that** the first and second containers (1, 4) and the lid (12) are made of a plastics based on polyethylene, preferably high density polyethylene.

28. Packaging unit according to one of claims 1 to 27, **characterised in that** the closure cap (5) and the measuring cup (21) contained therein are made of a plastics based on polypropylene.

29. Packaging unit according to one of the preceding claims 1 to 28, **characterised in that** the lid (12) or optionally the region of the closure cap (5) acting as a lid comprises, on its outside which provides the sealing effect with the second container, an annular, peripherally encircling sealing region (22) and axially below it a region which has at least one axially directed recess (24) which extends from the base of the lid (12) to the peripherally encircling sealing region (22).

30. Packaging unit according to one of the preceding claims 1 to 29, **characterised in that** axially underneath the annular, peripherally encircling sealing region (22) are formed axial webs (23) which define a peripherally encircling region having the same external diameter as the external diameter of the sealing region, this region comprising, between the webs (23), axially directed recesses (24) which extend from the base of the lid (12) to the peripherally encircling sealing region (22).

31. Packaging unit according to claim 30, **characterised in that** the axially directed recesses (24) are wider than the webs (23) between them.

32. Packaging unit according to one of the preceding claims, **characterised in that** the peripherally encircling sealing region (22) is formed underneath the top edge of the outside of the lid (12) or of the region of the closure cap (5) which serves as a lid, forming a seal with the second container.

33. Packaging unit according to one of claims 23 to 32, **characterised in that** the lid (12) is an integral part of the closure cap (5).

34. Packaging unit according to one of claims 23 to 33, **characterised in that** the external diameter of the second container above the barb-like member is approximately the same as the internal diameter of the constriction (7), so that at this point the second container is securely held in the constriction (7) in the original sealed state of the packaging unit.

## Revendications

1. Unité de conditionnement sous forme d'un conteneur doté d'un capuchon obturateur pour deux substances à conserver séparément l'une de l'autre, à mélanger avant usage, en particulier pour une substance liquide et une substance pulvérulente, comprenant :
- un premier conteneur du type d'une bouteille (1), de préférence pour un composant liquide avec une zone convexe, une zone d'épaulement (2) et un goulot qui représente un rétrécissement (7) ou dans lequel un rétrécissement est formé,
- une zone d'ouverture (3) d'extrémité, située au niveau de l'extrémité supérieure du goulot qui présente, au niveau de son extrémité, un pas de vis (6) sur sa face extérieure,
- un second conteneur (4) pour la substance pulvérulente, disposé dans le goulot (7) du conteneur et
- un capuchon obturateur (5) recouvrant la zone d'ouverture, dans lequel :
- le second conteneur (4) comprend une partie inférieure (8) du type d'un pot, fermée vers le bas, dont le plus grand diamètre extérieur est inférieur au diamètre intérieur du rétrécissement et
- une zone supérieure raccordée à celle-ci, ouverte vers le haut, qui présente, le cas échéant, une partie centrale et une partie supérieure,
**caractérisée en ce que**,
- le second conteneur présente au moins une zone au niveau de sa zone supérieure, dont le diamètre extérieur est exactement identique ou supérieur au diamètre interieur du rétrécissement (7), **en ce que**
- cette zone se trouve de préférence, dans l'état fermé pour la première fois de l'unité de conditionnement, à l'intérieur ou au-dessous du rétrécissement, **en ce que**
- la partie supérieure du second conteneur est fermée par un couvercle en forme de cuvette ou cylindrique pouvant être enfiché dans l'ouverture de la partie supérieure et pouvant en être à nouveau entièrement dissocié, qui peut être relié par force à la face intérieure du capuchon obturateur ou qui est un élément intégral de celui-ci, **en ce que**
- le second conteneur présente, de manière facultative, au-dessus de la zone présentant un diamètre extérieur qui est exactement identique ou supérieur au diamètre intérieur du rétrécissement, une seconde zone d'un diamètre extérieur inférieur au diamètre intérieur du rétrécissement et, **en ce que**
- la hauteur de cette zone est de préférence supérieure à la hauteur du rétrécissement.

2. Unité de conditionnement selon la revendication 1, **caractérisée en ce que** le couvercle (12) n'est pas un élément intégral du capuchon obturateur (5).

3. Unité de conditionnement selon l'une des revendications 1 ou 2, **caractérisée en ce que** le second conteneur peut être déplacé dans le sens axial dans le goulot.

4. Unité de conditionnement selon l'une des revendications 1 à 3, **caractérisée en ce que** le goulot représente le rétrécissement et possède un diamètre intérieur constant ou, de manière facultative, s'élargissant en permanence de la zone d'ouverture (3) vers la zone d'épaulement.

5. Unité de conditionnement selon l'une des revendications 1 à 4, **caractérisée en ce qu'**un rétrécissement (7) est formé dans le goulot, qui possède un diamètre intérieur inférieur au diamètre intérieur des autres zones de la gaine intérieure du goulot.

6. Unité de conditionnement selon la revendication 5, **caractérisée en ce que** le rétrécissement (7) est formé immédiatement au-dessus de la zone d'épaulement.

7. Unité de conditionnement selon la revendication 5 ou 6, **caractérisée en ce que** le rétrécissement (7) est formé immédiatement au-dessous de la zone d'ouverture (3).

8. Unité de conditionnement selon l'une des revendications 5 à 7, **caractérisée en ce que** le rétrécissement (7) est formé sur la gaine intérieure du goulot comme un bossage annulaire, dirigé vers l'intérieur et situé de manière circulaire en périphérie, avec des évidements.

9. Unité de conditionnement selon l'une des revendications 1 à 7, **caractérisée en ce que** le rétrécissement (7) est formé comme un bossage annulaire sans évidements, situé en périphérie de manière circulaire autour de la gaine intérieure du goulot.

10. Unité de conditionnement selon l'une des revendications 1 à 9, **caractérisée en ce que** la zone de la zone supérieure du second conteneur, dont le diamètre extérieur est inférieur au diamètre intérieur du rétrécissement (7), se trouve de préférence au-dessus du rétrécissement (7) dans l'état fermé pour la première fois de l'unité de conditionnement et est supérieure à la hauteur du rétrécissement (7).

11. Unité de conditionnement selon l'une des revendications 1 à 10, **caractérisée en ce que** :
- le second conteneur (4) comprend une partie inférieure (8) en forme de pot, une partie centrale (9) avec un diamètre extérieur plus large que la partie inférieure et une partie supérieure cylindrique (10) avec deux ou plusieurs évidements (11) s'étendant dans le sens axial, qui sont débouchants vers le haut, au moins sur la face intérieure de la partie supérieure (10),
- l'ouverture du second conteneur (4) est fermée avec un couvercle (12) en forme de cuvette ou cylindrique par un serrage décisif au-dessous des évidements (11) et la partie restante de la partie supérieure cylindrique (10) dépasse du couvercle, le couvercle présentant un creux en forme de cuvette sur sa face supérieure et des prolongements (13) du type d'un collet étant formés sur le couvercle, qui pénètrent à travers les évidements (11) de la partie supérieure (10) et qui sont adjacents à la face supérieure du rétrécissement (7) ou reposent dessus,
- le capuchon obturateur (5) comprend un cylindre extérieur (14) avec un pas de vis intérieur (15) et un cylindre intérieur (16) formé dessus en une pièce, avec une zone de fond fermée (17), le cylindre intérieur (16) étant en prise dans la zone d'ouverture (3) du premier conteneur (1) et étant adjacent au niveau de l'extrémité supérieure de la partie supérieure cylindrique (10) du second conteneur (4), et
- le second conteneur (4) avec sa partie centrale (9) étant maintenu par force dans le rétrécissement cylindrique (7) du premier conteneur (1) de sorte que, en tournant le capuchon obturateur (5) à l'intérieur du premier conteneur (1), le second conteneur (4) soit déplacé par la pression du cylindre intérieur (16) sur l'extrémité supérieure de la partie supérieure cylindrique (10) du second conteneur dans le premier conteneur, jusqu'à ce que le couvercle (12) soit libéré de la position de serrage et de fermeture et que l'ouverture à présent dégagée du second conteneur (4) puisse communiquer, le cas échéant par l'intermédiaire des évidements (11), avec l'intérieur du premier conteneur.

12. Unité de conditionnement selon l'une des revendications 1 à 11, **caractérisée en ce que** la zone supérieure présente une partie centrale et une partie supérieure et **en ce que** la partie supérieure (10) du second conteneur présente au moins une zone d'un diamètre extérieur identique ou supérieur à celui de la partie centrale (9).

13. Unité de conditionnement selon l'une des revendications 1 à 12, **caractérisée en ce qu'**un prolongement cylindrique (18) est formé au niveau de la zone de fond fermée (17) du cylindre intérieur (16) du capuchon obturateur (5), qui est dimensionné pour être en prise dans le creux en forme de cuvette du couvercle (12), de sorte que celui-ci soit maintenu en étant serré par le capuchon obturateur (5) après avoir été dissocié du second conteneur (4).

14. Unité de conditionnement selon l'une des revendications 1 à 13, **caractérisée en ce que** la zone supérieure présente une partie centrale et une partie supérieure et **en ce que** l'étendue axiale du couvercle (12) est supérieure à l'étendue axiale de la partie centrale (9) épaissie en bourrelet ou, selon le cas, du rétrécissement (7) du premier conteneur (1) et **en ce que** le couvercle (12) est en prise dans la partie inférieure (8) en forme de pot.

15. Unité de conditionnement selon l'une des revendications 1 à 11 ou 13 à 14, **caractérisée en ce que** la zone supérieure présente une partie centrale et une partie supérieure et la partie supérieure (10) présente un diamètre extérieur inférieur au diamètre intérieur du rétrécissement (7) du premier conteneur (1), de sorte qu'elle puisse tomber dans le premier conteneur (1) après avoir été dissociée du rétrécissement (7).

16. Unité de conditionnement selon l'une des revendications 1 à 15, **caractérisée en ce que** la zone supérieure présente une partie centrale et une partie supérieure et **en ce que** l'étendue axiale du couvercle (4) est exactement identique à l'étendue axiale de la partie centrale (9) épaissie en bourrelet et **en ce que** le couvercle (4) est en prise dans la partie centrale (9).

17. Unité de conditionnement selon l'une des revendications 1 à 14 et 16, **caractérisée en ce que** la zone supérieure présente une partie centrale et une partie supérieure et que la partie supérieure (10) présente à son extrémité un collet circulaire (19), orienté vers l'extérieur et présente, sur la face extérieure, directement en dessous du collet (19), un second épaississement (20) en bourrelet, ou un diamètre extérieur de la dimension du diamètre extérieur de la partie centrale (9).

18. Unité de conditionnement selon la revendication 17, **caractérisée en ce que** le second conteneur s'appuie sur la face supérieure du rétrécissement (7) du premier conteneur (1) après le déplacement axial vers le bas par l'intermédiaire du collet circulaire (19) et est maintenu au moyen du second épaississement en bourrelet (20) et/ou en raison de son diamètre extérieur dans le rétrécissement (7) du premier conteneur (1).

19. Unité de conditionnement selon l'une des revendications 17 ou 18, **caractérisée en ce que** les évidements (11) s'étendant dans le sens axial s'étendent dans la partie supérieure (10) du second conteneur (4) jusque dans le collet circulaire (19), et **en ce que** des évidements sont encore prévus dans le collet circulaire (19) pour les prolongements du type d'un collet du couvercle (13).

20. Unité de conditionnement selon l'une des revendications 11 à 19, **caractérisée en ce que** la longueur axiale des évidements (11) dans la partie supérieure (10) est plus grande que la hauteur axiale du rétrécissement cylindrique (7).

21. Unité de conditionnement selon l'une des revendications 1 à 10, **caractérisée en ce que** :
- le second conteneur (4) comprend une partie inférieure (8) en forme de pot, une partie centrale (9) dont le diamètre extérieur est plus large que la partie inférieure, et une partie supérieure cylindrique (10) avec un ou plusieurs évidement(s) s'étendant dans le sens axial (11) et avec un collet annulaire (17), situé de manière circulaire en périphérie ou au moins un prolongement (17) orienté vers l'extérieur sur l'extrémité supérieure, au moins la zone située en dessous du collet (17) ou du au moins un prolongement (17) présentant un diamètre extérieur qui est au moins identique à celui de la partie centrale et
- le second conteneur (4) est fermé hermétiquement avec un couvercle en forme de cuvette (12) par un serrage décisif,
- le capuchon obturateur (5) comprend un cylindre extérieur (14) avec un pas de vis intérieur (15) et un prolongement cylindrique (18) formé dessus, le prolongement cylindrique (18) étant en prise dans la zone d'ouverture (3) du premier conteneur (1) et étant situé au-dessus de la zone de couverture formée à la manière d'une cuvette du couvercle (12) et
- le second conteneur (4) avec sa partie centrale (9) est maintenu par force dans le rétrécissement cylindrique (7) du premier conteneur (1) de sorte que, en tournant le capuchon obturateur (5) à l'intérieur du premier conteneur (1), le prolongement cylindrique (18) déplace le second conteneur (4) par une pression sur le couvercle (12) jusqu'à ce que le collet ou au moins un prolongement (17) repose sur l'arête supérieure du rétrécissement (7) et que la zone extérieure supérieure de la partie supérieure du second conteneur soit reliée par force au rétrécissement (7), le prolongement cylindrique (18) étant en prise également par force dans la partie supérieure en forme de cuvette du couvercle (12), de sorte que, après avoir retiré le capuchon obturateur, le couvercle (12) est entraîné par le prolongement cylindrique (18) et que l'ouverture à présent dégagée du second conteneur (4) peut communiquer, le cas échéant par l'intermédiaire des évidements (11), avec l'intérieur du premier conteneur.

22. Unité de conditionnement selon la revendication 21, **caractérisée en ce que** la longueur axiale des évidements (11) dans la partie supérieure (10) est plus grande que la hauteur axiale du rétrécissement cylindrique (7).

23. Unité de conditionnement selon l'une des revendications 1 à 10, **caractérisée en ce que** :
- le second conteneur (4) comprend une partie inférieure (8) du type d'un pot avec un moyen similaire à un ardillon, de préférence biseauté vers le bas, en forme de coin, qui se trouve, dans l'état fermé pour la première fois de l'unité de conditionnement, au-dessous du rétrécissement (7) et qui présente un diamètre extérieur au moins légèrement supérieur au diamètre intérieur du rétrécissement (7) et une partie supérieure cylindrique (10), dont le diamètre extérieur est inférieur au diamètre intérieur du rétrécissement (7),
- le second conteneur est fermé par un couvercle amovible, qui est relié par force à la face intérieure du capuchon obturateur ou qui est un élément intégral de celui-ci,
- de sorte que, dans l'état fermé pour la première fois de l'unité de conditionnement, la partie inférieure (8) du second conteneur se trouve au-dessous du rétrécissement (7) et que la partie supérieure soit reliée, par l'intermédiaire du rétrécissement (7), au capuchon obturateur (5).

24. Unité de conditionnement selon l'une des revendications 1 à 23, **caractérisée en ce qu'**une aide au dosage, de préférence un gobelet gradué (21), est disposée dans le cylindre intérieur (16) du capuchon obturateur (5), et est maintenue par force.

25. Unité de conditionnement selon l'une des revendications 1 à 24, **caractérisée en ce qu'**un anneau d'étanchéité amovible ou analogue est disposé, d'une manière connue en soi, entre le cylindre extérieur (14) du capuchon obturateur (5) et la zone d'épaulement (2) du premier conteneur (1).

26. Unité de conditionnement selon l'une des revendications 1 à 25, **caractérisée en ce que** l'unité de conditionnement se compose d'une matière plastique, de préférence d'une matière plastique opaque.

27. Unité de conditionnement selon l'une des revendications 1 à 26, **caractérisée en ce que** le premier et le second conteneur (1, 4) ainsi que le couvercle (12) se composent d'une matière plastique sur la base de polyéthylène, de préférence de polyéthylène haute densité.

28. Unité de conditionnement selon l'une des revendications 1 à 27, **caractérisée en ce que** le capuchon obturateur (5) et que le gobelet gradué (21) se trouvant à l'intérieur se composent d'une matière plastique sur la base de polypropylène.

29. Unité de conditionnement selon l'une des revendications précédentes 1 à 28, **caractérisée en ce que** le couvercle (12) ou, le cas échéant, la zone du capuchon obturateur (5) servant de couvercle, présente une zone d'étanchéité annulaire (22), située de manière circulaire en périphérie, sur sa face extérieure causant l'effet d'étanchéité avec le second conteneur et une zone se trouvant en dessous dans le sens axial, qui comporte au moins un évidement (24) orienté dans le sens axial, qui s'étend du fond du couvercle (12) jusqu'à une zone d'étanchéité (22) située de manière circulaire en périphérie.

30. Unité de conditionnement selon l'une des revendications précédentes 1 à 29, **caractérisée en ce que** des cloisons axiales (23) sont formées dans le sens axial au-dessous de la zone d'étanchéité annulaire (22) située de manière circulaire en périphérie, qui définissent une zone circulaire en périphérie d'un diamètre extérieur identique au diamètre extérieur de la zone d'étanchéité, cette zone présentant des évidements (24) orientés dans le sens axial entre les cloisons (23), qui s'étendent du fond du couvercle (12) jusqu'à la zone d'étanchéité (22) circulaire en périphérie.

31. Unité de conditionnement selon la revendication 30, **caractérisée en ce que** les évidements orientés dans le sens axial (24) sont plus larges que les cloisons (23) se trouvant entre eux.

32. Unité de conditionnement selon l'une des revendications précédentes, **caractérisée en ce que** la zone d'étanchéité (22) circulaire en périphérie est formée au-dessous de l'arête supérieure de la face extérieure du couvercle (12) causant l'effet d'étanchéité avec le second conteneur ou de la zone du capuchon obturateur (5) servant de couvercle.

33. Unité de conditionnement selon l'une des revendications 23 à 32, **caractérisée en ce que** le couvercle (12) est un élément intégral du capuchon obturateur (5).

34. Unité de conditionnement selon l'une des revendications 23 à 33, **caractérisée en ce que** le diamètre extérieur du second conteneur au-dessus du moyen similaire à un ardillon est approximativement identique au diamètre intérieur du rétrécissement (7), de sorte que le second conteneur soit serré, dans l'état fermé pour la première fois de l'unité de conditionnement, au niveau de cet emplacement dans le rétrécissement (7).
